# EUROPÄISCHE PATENTSCHRIFT

(11) **EP 0 858 551 B1**
(45) Veröffentlichungstag und Bekanntmachung des Hinweises auf die Patenterteilung: **22.03.2000**
(21) Anmeldenummer: 96945509.6
(22) Anmeldetag: 17.10.1996
(51) Int. Cl.: F01D 25/30

(54) **ÜBERGANGSELEMENT ZWISCHEN KOMPONENTEN DES RAUCHGASKANALS EINER GASTURBINE**
TRANSITION ELEMENT BETWEEN COMPONENTS OF THE FLUE GAS DUCT OF A GAS TURBINE
ELEMENT DE TRANSITION ENTRE DES ELEMENTS CONSTITUTIFS DU CANAL DE GAZ BRULES D'UNE TURBINE A GAZ

(30) Priorität: 31.10.1995 DE 19540606
(43) Veröffentlichungstag der Anmeldung: 19.08.1998
(73) Patentinhaber: SIEMENS AKTIENGESELLSCHAFT, 80333 München (DE)
(72) Erfinder: BÄHR, Siegfried, D-91330 Eggolsheim (DE); RACKOW, Jens, D-91058 Erlangen (DE); LORENZ, Dirk, D-91058 Erlangen (DE)
(86) Internationale Anmeldenummer: DE9601980
(87) Internationale Veröffentlichungsnummer: WO9716628

(56) Entgegenhaltungen:
- EP-A- 0 345 700
- FR-A- 2 378 176
- FR-A- 2 469 563

## Beschreibung

Die Erfindung bezieht sich auf ein Übergangselement zwischen Komponenten eines Rauchgaskanals, der einer Gasturbine einer Kraftwerksanlage nachgeschaltet ist.

Gasturbinen werden in vielen Bereichen, insbesondere in Kraftwerksanlagen, zum Antrieb von Generatoren oder von Arbeitsmaschinen eingesetzt. Dabei wird der Energieinhalt eines Brennstoffs zur Erzeugung der Rotationsbewegung der Turbinenwelle benutzt. Das bei der Verbrennung des Brennstoffs entstehende Arbeitsmittel oder heiße Gas wird dazu in der Gasturbine entspannt und sodann als Abgas oder Rauchgas einem an die Gasturbine angeschlossenen Rauchgaskanal zugeführt.

Der Rauchgaskanal der Gasturbine umfaßt üblicherweise mehrere miteinander verbundene Komponenten oder Kanalstücke. Je nach Auslegung und Einsatzart der Gasturbine sind als Komponenten ein Diffusor, ein Kompensator und/oder weitere Elemente, wie z.B. ein Hauptkamin, ein Bypasskamin, vorgesehen.

Jede Komponente wird beim Betrieb der Gasturbine üblicherweise durch das sie durchströmende Abgas oder Rauchgas aufgeheizt. Dabei kühlt sich das Rauchgas entlang der Rauchgasrichtung durch Wärmeaustausch mit den jeweiligen Komponenten ab. Je nach ihrer Position im Rauchgaskanal wird somit jede Komponente auf eine unterschiedliche Temperatur aufgeheizt. Im Bereich des Übergangs zwischen zwei Komponenten liegen somit auf unterschiedliche Temperaturniveaus aufgeheizte Strukturteile aneinander, was zu mechanischen Spannungen zwischen den Komponenten führt. Insbesondere bei Lastwechseln der Gasturbine, wie beispielsweise bei Anfahrvorgängen, kann eine transiente Temperaturbelastung in einer erheblichen Beanspruchung der Komponenten des Rauchgaskanals resultieren. Dadurch verursachte Schäden an den Komponenten des Rauchgaskanals haben eine Verringerung der Lebensdauer der gesamten Gasturbinenanlage zur Folge, was zu einer äußerst unerwünschten Reduzierung der Verfügbarkeit der Gasturbinenanlage führt. Aus der FR-A-2 469 563 ist ein einer Gasturbine nachgeschalteter Abgassammler bekannt, der ein Wärmeisolationselement zur Isolation von Einbauten gegen die Rauchgaswärme aufweist.

Der Erfindung liegt die Aufgabe zugrunde, ein Übergangselement zwischen den Komponenten eines Rauchgaskanals der obengenannten Art anzugeben, das eine besonders lange Lebensdauer der Komponenten und somit der gesamten Gasturbinenanlage ermöglicht.

Diese Aufgabe wird erfindungsgemäß gelöst, indem das Übergangselement ein erstes Wärmeisolationselement aufweist, dessen Dicke zur Einstellung eines stetigen Temperaturprofils in einem Übergangsbereich linear von der Ortsvariablen entlang des Rauchgaskanals abhängt.

Die Erfindung geht dabei von der Überlegung aus, daß für eine lange Lebensdauer der Komponenten des Rauchgaskanals der Gasturbine abrupte Temperatursprünge zwischen benachbarten Komponenten vermieden sein sollten. Dies ist durch ein sich im Bereich des Übergangs zwischen jeweils zwei Komponenten des Rauchgaskanals langsam veränderndes Temperaturprofil erreichbar. Die Einstellung eines geeigneten Temperaturprofils kann demnach durch ein entsprechend modifiziertes Wärmeisolationselement bewirkt werden, indem dessen Dicke als Funktion der Ortsvariablen entlang des Rauchgaskanals variiert.

Für eine besonders effektive Reduzierung transienter Temperaturbelastungen der Komponenten ist das ein gestellte Temperaturprofil stetig. Dazu könnte die Wärmeisolierung stufenförmig ausgebildet sein. Zur Einstellung eines für die Vermeidung von Materialspannungen besonders geeigneten Temperaturprofils sollte jedoch eine nicht-stufenförmige Wärmeisolation eingesetzt werden. Dabei sollte die Dicke des Wärmeisolationselementes linear von der Ortskoordinaten abhängen. Ein derartiges Übergangselement ist zudem auf besonders einfache Weise herstellbar.

Um lokale Temperaturschwankungen in den Komponenten besonders effektiv zu unterbinden und somit die Lebensdauer der Komponenten besonders wirkungsvoll zu steigern, ist die Länge des Übergangsbereichs vorzugsweise größer als die Temperatur-Abklinglänge des Wandmaterials der Komponenten. Die Temperatur-Abklinglänge ist dabei die physikalische Kenngröße zur Beschreibung einer lokalen Temperaturveränderung innerhalb eines Materials.

Eine transiente Temperaturbelastung des Wandmaterials der Komponenten wird zudem verringert, indem zweckmäßigerweise der Umfang mindestens einer der Komponenten in mindestens einem Teilbereich des Rauchgaskanals linear mit der Ortsvariablen variiert. Bei einem runden Querschnitt des Rauchgaskanals ist dieser Teilbereich somit konisch ausgebildet. Bei einem viereckigen Querschnitt des Rauchgaskanals entspricht der Teilbereich hingegen der Mantelfläche eines Pyramidenstumpfs.

Um eine Verbindung einer innen isolierten Komponente des Rauchgaskanals mit einer außen isolierten Komponente des Rauchgaskanals zu ermöglichen, weist das Übergangselement im Übergangsbereich zweckmäßigerweise ein erstes Wärmeisolationselement als Innenisolierung und ein zweites Wärmeisolationselement als Außenisolierung auf, deren Dicken als Funktion der Ortsvariablen gegenläufig variieren.

Die mit der Erfindung erzielten Vorteile bestehen insbesondere darin, daß sich durch die variierende Dicke des Wärmeisolationselementes beim Betrieb der Gasturbine ein Temperaturprofil derart einstellt, daß überhöhte Materialbelastungen der Komponenten des Rauchgaskanals vermieden sind. Insbesondere auch durch den Teilbereich, in dem der Umfang mindestens einer der Komponenten linear mit der Ortsvariablen variiert, sind aus unterschiedlichen thermischen Dehnungen verschiedener Komponenten resultierende radiale Zwängungen kompensierbar.

Insbesondere auch bei Lastwechsel der Gasturbine ist somit eine zusätzliche Beanspruchung der Komponenten des Rauchgaskanals aufgrund der als Folge einer transienten Temperaturbelastung auftretenden Spannungen vermindert. Die zulässige Zyklenzahl der Gasturbine ist damit erhöht, was eine längere Lebensdauer bedingt.

Ein Ausführungsbeispiel der Erfindung wird anhand einer Zeichnung näher erläutert. Darin zeigen:
- FIG 1: schematisch in einer Seitenansicht eine Gasturbine mit einem in einen Abhitzekessel einmündenden Rauchgaskanal und
- FIG 2 und 3: einen Ausschnitt II bzw. III aus Figur 1 in größerem Maßstab mit jeweils einem Übergangselement zwischen zwei Komponenten an zwei unterschiedlichen Stellen des Rauchgaskanals der Gasturbine im Längsschnitt.

Einander entsprechende Teile sind in allen Figuren mit denselben Bezugszeichen versehen.

Figur 1 zeigt - als Teil einer Kraftwerksanlage - eine Gasturbinenanlage 1 mit einem der Gasturbine 2 über einen Rauchgaskanal 4 nachgeschalteten Abhitzekessel 6 zur Dampferzeugung, z.B. für eine (nicht dargestellte) Dampfturbine. Der Rauchgaskanal 4 umfaßt als Komponenten oder Kanalstücke einen Metallkompensator 8, einen Diffusor 10, einen Bypasskamin 12 und ein in den Abhitzekessel 6 mündendes Kanalstück 14.

Beim Betrieb der Gasturbinenanlage 1 strömt aus der Gasturbine 2 austretendes heißes Rauchgas RG durch den Rauchgaskanal 4 in Richtung des Pfeils 20 in den Abhitzekessel 6. Das im Abhitzekessel 6 bei der Dampferzeugung abgekühlte Rauchgas RG verläßt den Abhitzekessel 6 über dessen Kamin 22.

Die Geschwindigkeit des axial aus der Gasturbine 2 austretenden heißen Rauchgases RG wird in dem mit dem Metallkompensator 8 verbundenen Diffusor 10 verringert, so daß der statische Rauchgasdruck ansteigt. Aufgrund der hohen Austrittstemperatur des heißen Rauchgases RG von etwa 500 bis 600° C entstehen Wärmedehnungen, die von dem Metallkompensator 8 kompensiert werden sollen. An Verbindungsstellen zwischen jeweils zwei Komponenten 8 und 10, sowie 12 und 14 des Rauchgaskanals 4 treten darüber hinaus lokale und/oder transiente Temperaturbelastungen aufgrund einer kontinuierlichen Abkühlung des Rauchgases RG entlang einer durch den Pfeil 24 angedeuteten Ortskoordinate x in Richtung des Rauchgaskanals 4 auf.

Um derartige Wärmespannungen durch Temperaturbelastungen zu kompensieren und daraus resultierende Beschädigungen der Komponenten 8 und 10, sowie 12 und 14 des Rauchgaskanals 4 zu vermeiden, weist der Rauchgaskanal 4 an den Verbindungsstellen zwischen jeweils zwei der Komponenten 8, 10, 12, 14 jeweils ein Übergangselement 30 und 30' auf, wie diese in den Figuren 2 bzw. 3 im Ausschnitt dargestellt sind. Die Übergangselemente 30, 30' dienen zur Verbindung zweier Komponenten 8 und 10 bzw. 12 und 14 des Rauchgaskanals 4. Das Übergangselement 30, 30' kann dabei auch Teil einer der Komponenten 8, 10 bzw. 12, 14 sein. Entsprechende (nicht gezeigte) Übergangselemente 30, 30' sind auch an anderen Verbindungsstellen zu jeweils zwei Kanalstücken des Rauchkanals 4 vorgesehen.

Das in Figur 2 dargestellte Übergangselement 30 umfaßt zur Einstellung eines Temperaturprofils entlang der Ortskoordinaten x beim Betrieb der Gasturbine 2 ein erstes Wärmeisolationselement 34, dessen Dicke d als Funktion der Ortsvariablen x in einem Übergangsbereich 36 linear abnimmt. Durch das sich somit einstellende stetige Temperaturprofil ist ein "weicher" Temperaturübergang zwischen den Komponenten 8 und 10, und dadurch ist eine verminderte Spannungsbelastung der Komponenten 8 und 10 gewährleistet.

In einem Teilbereich 37 der Außenwand 38 nimmt der an der Außenwand 38 des Rauchgaskanals 4 gemessene Umfang des Übergangselements 30 linear ab. Somit ergibt sich bei einem runden Querschnitt des Rauchgaskanals 4 eine konische Ausbildung der Außenwand 38 im Teilbereich 37. Alternativ kann aber auch der entsprechende Umfang der Komponente 8 und 10 linear variieren.

Um den Übergang von einer innen isolierten Komponente 8 auf eine außen isolierte Komponente 10 zu ermöglichen, weist das Übergangselement 30 ein zweites Wärmeisolationselement 40 auf, dessen Dicke d' als Funktion der Ortsvariablen x gegenläufig zur Dicke d des ersten Wärmeisolationselements 34 variiert.

Auch das Wärmeisolationselement 34' des Übergangselements 30' gemäß Figur 3 weist zur Einstellung eines vorgesehenen Temperaturprofils eine als Funktion der Ortskoordinaten x variierende Dicke d auf. Zusätzlich variiert die Dicke d des Wärmeisolationselementes 34' als Funktion der Ortskoordinaten x auch in einem zweiten Bereich 42 linear. Verwirbelungen des den Rauchgaskanal 4 durchströmenden Rauchgases RG und daraus resultierende Strömungsverluste sind somit gering gehalten. Der im Teilbereich 37' linear mit der Ortsvariablen x variierende Umfang der Außenwand 38' des Übergangselements 30' mündet in einen Flansch 44 mit einer besonders geringen Flanschhöhe h. Durch eine derart geringe Flanschhöhe h ist der Flansch 44 unempfindlicher gegenüber Wärmedehnungen und weist somit eine besonders lange Lebensdauer auf.

Das Übergangselement 30' weist zudem einen an den Flansch 44 angeschlossenen Gewebekompensator 46 auf, der im Hinblick auf temperatur-induzierte Verspannungen besonders flexibel ist.

## Patentansprüche

1. Übergangselement (30, 30') zwischen Komponenten (8, 10, 12, 14) eines Rauchgaskanals (4), der einer Gasturbine (2) einer Kraftwerksanlage nachgeschaltet ist, mit einem ersten Wärmeisolationselement (34, 34'), dessen Dicke (d) zur Einstellung eines stetigen Temperaturprofils in einem Übergangsbereich (36, 36') linear von einer Ortskoordinate (x) entlang des Rauchgaskanals (4) abhängt.

2. Übergangselement nach Anspruch 1,
**dadurch gekennzeichnet,** daß in mindestens einem Teilbereich (37) der Umfang mindestens einer der Komponenten (8, 10, 12, 14) linear mit der Ortsvariablen (x) variiert.

3. Übergangselement für einen Wechsel von einer innen isolierten Komponente (8) auf eine außen isolierte Komponente (10) nach Anspruch 1 oder 2,
**gekennzeichnet** durch ein zusätzlich zum ersten Wärmeisolationselement (34) vorgesehenes zweites Wärmeisolationselement (40), wobei im Übergangsbereich (36) die Dicken (d, d') der beiden Wärmeisolationselemente (34, 40) gegenläufig variieren.

## Claims

1. Transition element (30, 30') between components (8, 10, 12, 14) of a flue-gas duct (4) which is arranged downstream of a gas turbine (2) of a power station plant, having a first heat-insulation element (34, 34'), the thickness (d) of which .is linearly dependent upon a spatial coordinate (x) along the flue-gas duct (4) to set a continuous temperature profile in a transition region (36, 36').

2. Transition element according to Claim 1, characterized in that the periphery of at least one of the components (8, 10, 12, 14) varies linearly with the spatial variable (x) at least in one section (37).

3. Transition element for changing from an internally insulated component (8) to an externally insulated component (10) according to Claim 1 or 2, characterized by a second heat-insulation element (40) provided in addition to the first heat-insulation element (34), the thicknesses (d, d') of the two heat-insulation elements (34, 40) varying in opposite directions in the transition region (36).

## Revendications

1. Elément (30, 30') de transition entre des éléments constitutifs (8, 10, 12, 14) d'un canal (4) de gaz d'échappement, qui est monté en aval d'une turbine (2) à gaz d'une centrale électrique, comprenant un premier élément (34, 34') d'isolation thermique dont l'épaisseur (d) dépend, pour l'établissement d'un profil de température constant dans une région (36, 36') de transition, linéairement d'une coordonnée (x) d'espace le long du canal (4) de gaz d'échappement.

2. Elément de transition suivant la revendication 1,
caractérisé en ce qu'au moins dans une partie (37), le pourtour d'au moins l'un des éléments constitutifs (8, 10, 12, 14), varie linéairement avec la variable (x) d'espace.

3. Elément de transition pour un passage d'un élément constitutif (8) isolé intérieur à un élément constitutif (10) isolé extérieur suivant la revendication 1 ou 2,
caractérisé en ce qu'un deuxième élément (40) d'isolation thermique est prévu en plus du premier élément (34) d'isolation thermique, les épaisseurs (d, d') des deux éléments (34, 40) d'isolation thermique variant en sens contraire dans la région (36) de transition.
